# EUROPÄISCHE PATENTSCHRIFT

(11) **EP 1 930 991 B1**
(45) Veröffentlichungstag und Bekanntmachung des Hinweises auf die Patenterteilung: **30.09.2009**
(21) Anmeldenummer: 07023369.7
(22) Anmeldetag: 03.12.2007
(51) Int. Cl.: H01R 13/633

(54) **Elektrowinkelstecker zum leichten einhändigen Herausdrücken**
Electrical angular connector for easy one-handed pressing
Fiche coudée électrique pouvant être retirée facilement d'une main

(30) Priorität: 05.12.2006 AT 5302007
(43) Veröffentlichungstag der Anmeldung: 11.06.2008
(73) Patentinhaber: Toth, Franz, 1220 Wien (AT)
(72) Erfinder: Toth, Franz, 1220 Wien (AT)
(74) Vertreter: Weinzinger, Arnulf

(56) Entgegenhaltungen:
- BE-A1- 900 369
- CN-Y- 2 836 272
- DE-A1- 19 708 800
- DE-U1- 29 511 935
- FR-A- 2 470 459
- GB-A- 2 416 432
- JP-U- 1 150 382
- JP-U- 7 030 472
- JP-U- 7 034 576

## Beschreibung

Die Erfindung betrifft einen Elektrowinkelstecker gemäß dem Oberbegriff von Anspruch 1.

Ein solcher Stecker ist aus der JP 07-030 472 U bekannt. Der bewegliche mittige Druckteil ermöglicht dabei beim Vorschieben im Durchgangsloch relativ zum übrigen Stecker ein leichtes einhändiges Herausdrücken des Steckers aus einer Steckdose, wodurch der Stecker mit einer Hand leicht bedienbar gemacht wird und Beschädigungen am Steckerkabel oder der Steckdosenverankerung, welche sehr oft beim Herausziehen des Elektrosteckers aus der Steckdose durch äußere Krafteinwirkung auftritt, vermieden werden.

Bekannt ist aus US 2259799 A ferner ein amerikanischer Flachstecker mit kompliziert herzustellender Ausdrückhilfe mit geteilten Bundbolzen und Feder. In GB 2416432 A ist ein englischer Flachstecker geoffenbart, der eine geteilte Ausführung zum Einbau einer Ausdrückhilfe mit Bundbolzen aufweist.

Die Erfindung hat sich zur Aufgabe gestellt, durch einfache, billige und marktfähige Maßnahmen den Stecker abzuändern, um eine äußere Krafteinwirkung auf Steckdose, Stecker bzw. Kabel beim Herausziehen des Steckers nahezu auszuschließen. Der Stecker sollte nur mit einer Hand unter geringer, in sich geschlossener Krafteinwirkung entfernt werden können. Dies soll mit einfachen, geringen Änderungen an den am Markt befindlichen Winkelsteckern oder an deren Herstellungsverfahren (Spritzgussmaschinen) erreicht werden, damit eine wirksame Nutzung der Vorteile dem Anwender zugute kommt.

Zur Lösung dieser Aufgabe sieht die Erfindung einen Elektrowinkelstecker wie in Anspruch 1 definiert vor. Vorteilhafte Ausführungsformen und Weiterbildungen sind in den abhängigen Ansprüchen angegeben.

Mit der Erfindung wird eine in einem Winkelstecker einfach herzustellende und einfach einbaubare Ausdrückvorrichtung mit einfachem Druckteil und Gegendruckteil erreicht, mit welchem der Stecker mittels Daumen und zwei Fingern relativ leicht aus der Steckdose gedrückt werden kann. Das Durchgangsloch und das Aufnahmeloch sind einfach herzustellen.

Durch die Ausstattung des Elektrowinkelsteckers mit der vorgeschlagenen einfachen Ausdrückvorrichtung ist eine Erhöhung der Sicherheit der Anlagen bei Steckdosen und Steckerkabel durch Fehlen einer äußeren Kraftanwendung zu erwarten. Weiters kann der Stecker durch die effektive Einhandbedienung wesentlich leichter aus der Steckdose entfernt werden, ohne diese auch bei eventueller schlechter Befestigung aus der Aufnahmedose herauszuziehen. Die vorgeschlagene Ausdrückvorrichtung kann wegen der leichten Adaptierung der Spritzgussmaschinen, vorzugsweise für Spritzgussstecker, auch als Ergänzung bei entsprechender Vorbereitung in allen anderen Winkelsteckern eingebaut werden, welche lediglich die zwei glatten, sehr einfach herzustellenden, vorzugsweise zylindrischen Durchgangslöcher zur Aufnahme des Druckteiles und des Gegendruckteiles aufweisen müssen.

Die Erfindung wird nachfolgend anhand eines Ausführungsbeispiels (im Prinzip ein Schukostecker CEE 7/7) unter Bezugnahme auf die Zeichnung noch weiter erläutert. Es zeigen:
Fig. 1: eine Seitenansicht eines erfindungsgemäßen Steckers mit im Schnitt dargestelltem Druckteil; und
Fig. 2: ein einer Frontansicht den Stecker, teilweise im Schnitt zur Veranschaulichung des Druckteils und des Gegendruckteils.

Gemäß dem dargestellten Ausführungsbeispiel von Fig. 1 und Fig. 2 ist ein sonst normgemäßer Schuko CEE 7/7-Spritzgußstecker 1 mit einer Ausdrückvorrichtung versehen, die ein Druckteil 2 aufweist, das in Verbindung mit einem Gegendruckteil 3 dazu führt, dass der Stecker 1 leicht mit Daumen und zwei Fingern aus einer Steckdose (nicht dargestellt) herausgedrückt werden kann. Das Druckteil 2 ist mittels Anschlagen in Form eines Betätigungsteils 6 und eines Anlageteils 7 gleichzeitig auch gegen ein Herausfallen gesichert. Das einfache, glatte, vorzugsweise zylindrische Durchgangsloch 4, mit etwas größerem Durchmesser als das Druckteil 2, erlaubt ein leichtes Bewegen beim Ausdrücken. Ein einfaches, glattes, vorzugsweise zylindrisches Aufnahmeloch 5, mit strengem Sitz für das Gegendruckteil 3 fixiert dieses und kann vor oder hinter dem Druckteil 2 (oder sowohl als auch, s. Fig. 1) angeordnet werden.

Das Gegendruckteil 3 kann auch geteilt in das Aufnahmeloch 5 einbringbar sein.

## Patentansprüche

1. Elektrowinkelstecker (1) zum leichten, einhändigen Herausdrücken/Entfernen aus der Steckdose mit einem glatten, annähernd zentralen, Durchgangsloch (4) und einem darin eingebrachten dazu passenden, einfachen, glatten, beweglichen Druckteil (2) versehen ist, welcher mit außen angebrachten Anschlägen (6, 7) gegen Herausfallen gesichert ist und als Ausdrückvorrichtung des Steckers dient, und mit einer Gegenabstützung, **dadurch gekennzeichnet, dass** als Gegenabstützung ein einfacher, glatter Gegendruckteil (3) in einem dazu passenden glatten Aufnahmeloch (5) dient.

2. Elektrowinkelstecker nach Anspruch 1 **dadurch gekennzeichnet, dass** das Gegendruckteil (3) ein im Aufnahmeloch (5) geteilt einbringbares Gegendruckteil ist.

3. Elektrowinkelstecker nach Anspruch 1 oder 2, **dadurch gekennzeichnet, dass** das Gegendruckteil (3) und das Aufnahmeloch (5) zylindrisch sind.

4. Elektrowinkelstecker nach einem der Ansprüche 1 bis 3, **dadurch gekennzeichnet, dass** das Druckteil (2) und das Durchgangsloch (4) zylindrisch sind.

5. Elektrowinkelstecker nach einem der Ansprüche 1 bis 4, **dadurch gekennzeichnet, dass** das Aufnahmeloch (5) mit strengem Sitz den Gegendruckteil (3) fixiert.

## Claims

1. An electrical angular connector (1) for easy and one-handed pushing out of a socket and removing therefrom, the connector having a smooth, almost central through-hole (4) and a simple, smooth and movable pushing element (2) inserted therein and mating therewith, which is secured against dropping out by means of stops (6, 7) provided on the outside thereof, and which serves as a pushing-out means for the connector, and having a counter support, **characterised in that** a simple and smooth counterpressure element (3) in a smooth receiving opening (5) mating therewith serves as a counter support.

2. The electrical angular connector according to claim 1, **characterised in that** the counterpressure element (3) is a counterpressure element which can be inserted into the receiving opening (5) in a divided manner.

3. The electrical angular connector according to claim 1 or 2, **characterised in that** the counterpressure element (3) and the receiving opening (5) are cylindrical.

4. The electrical angular connector according to any one of claims 1 to 3, **characterised in that** the pressure element (2) and the through-hole (4) are cylindrical.

5. The electrical angular connector according to any one of claims 1 to 4, **characterised in that** the receiving opening (5) secures the counterpressure element (3) in a firm fit.

## Revendications

1. Fiche électrique coudée (1) à retirer facilement d'une seule main de la prise de courant, pourvue d'un trou (4) de passage lisse à peu près central et d'une simple pièce (2) de pression mobile, lisse, insérée dans celui-ci donc appropriée, laquelle est empêchée de tomber par des arrêts (6, 7) placés à l'extérieur et sert de dispositif d'éjection à la fiche, et avec un contre-appui, **caractérisée en ce qu'**une simple pièce (3) de contre-pression lisse dans un trou (5) de réception lisse approprié sert de contre-appui.

2. Fiche électrique coudée selon la revendication 1, **caractérisée en ce que** la pièce (3) de contre-pression est une pièce de contre-pression insérable tronçon par tronçon dans le trou (5) de réception.

3. Fiche électrique coudée selon l'une des revendications 1 ou 2, **caractérisée en ce que** la pièce (3) de contre-pression et le trou (5) de réception sont cylindriques.

4. Fiche électrique coudée selon l'une des revendications 1 à 3, **caractérisée en ce que** la pièce (2) de pression et le trou (4) de passage sont cylindriques

5. Fiche électrique coudée selon l'une des revendications 1 à 4, **caractérisée en ce que** le trou (5) de réception à logement strict fixe la pièce (3) de contre-pression.
